# EUROPÄISCHE PATENTSCHRIFT

(11) **EP 2 573 786 B1**
(45) Veröffentlichungstag und Bekanntmachung des Hinweises auf die Patenterteilung: **03.08.2016**
(21) Anmeldenummer: 11182090.8
(22) Anmeldetag: 21.09.2011
(51) Int. Cl.: H01H 71/02

(54) **Leistungsschalter mit optimierter Gehäusestabilisierung, insbesondere bei hohen Schaltleistungen**
Circuit breaker with optimised housing stabilisation, in particular at high switching capacities
Commutateur de puissance doté d'une stabilisation de boîtier optimisée, notamment à puissances de commutation élevées

(43) Veröffentlichungstag der Anmeldung: 27.03.2013
(73) Patentinhaber: Siemens Aktiengesellschaft, 80333 München (DE)
(72) Erfinder: Spies, Alexander, 90762 Fürth (DE)

(56) Entgegenhaltungen:
- EP-A2- 0 903 762
- JP-A- 1 286 226
- JP-A- 5 012 975

## Beschreibung

Die Erfindung betrifft einen Leistungsschalter mit einem ersten Schaltgerätebereich, in welchem eine Löschkammervorrichtung und eine Kontaktschiebervorrichtung mit beweglichen Schaltstücken angeordnet sind, welche gegenüberliegend zu Festschaltstücken positioniert sind, und einem zweiten Schaltgerätebereich, in welchem eine Auslösegruppe aus einem Kurzschlussauslöser und einem Überlastauslöser angeordnet sind.

Leistungsschalter, insbesondere Niederspannungs-Leistungsschalter sind im Kurzschlussfall elektromagnetische Selbstschalter. Ihre Arbeitsweise entspricht prinzipiell der Arbeitsweise von Leitungsschutzschaltern. Sie sind meist mit einem thermischen und einem magnetischen Auslöser ausgestattet und besitzen somit die gleichen konstruktiven Elemente wie Leitungsschutzschalter. Allerdings sind sie für größere Bemessungsströme konstruiert, außerdem sind die Auslöser von Leistungsschaltern, anders als beim Leitungsschutzschalter, teilweise separat einstellbar. Im Niederspannungsbereich werden die Schalter auch als Motorschutzschalter eingesetzt.

Die Aufgabe des Leistungsschalters besteht darin, nachgeordnete Anlagen, insbesondere Drehstrommotoren vor Schäden durch Überlast oder Kurzschluss zu schützen. Dabei soll der Leistungsschalter diese Ströme in Verbindung mit den Einrichtungen des Netzschutzes ausschalten. Befindet sich Gas zwischen den beiden Polen, wird es bei entsprechend hoher Spannungsdifferenz zwischen den Polen durch den Überschlag ionisiert, und es bildet sich eine sich selbst erhaltende Gasentladung, die auch als Lichtbogen bezeichnet wird. Dieses Plasma leitet nicht nur weiterhin Strom, sondern reduziert auch die Lebensdauer des Bauteils, bei starken Strömen kann es den Schalter sogar zerstören. Im Gegensatz zu Trennern sind Leistungsschalter so konstruiert, dass der beim Öffnen der Schaltkontakte entstehende Lichtbogen schnell und ohne Beschädigung des Schalters gelöscht und damit der Stromfluss unterbrochen wird.

Ein besonderes Problem bei Leistungsschaltern mit hohem Schaltvermögen, insbesondere bis zu 100 kA bei Nennströmen bis zu 80 A besteht darin, dass bei solch großen Kurzschlüssen die Belastung auf die Kammerwände, das heißt, insbesondere auf das Unterteil des Leistungsschalters auf Grund der großen Druckentwicklung sehr hoch ist. Die Gehäusewände können sich bei solchen Auslösevorgängen nach außen biegen oder zu einem Einriss im Oberteil des Leistungsschalters führen. Im schlimmsten Fall werden Teile des Oberteils weggebrochen.

Die EP 0 903 762 A2 beschreibt einen Leistungsschalter mit einem ersten Schaltgerätebereich, in welchem eine Löschkammervorrichtung und eine Kontaktschiebervorrichtung mit beweglichen Schaltstücken angeordnet sind, welche gegenüber liegend zu Festschaltstücken positioniert sind und einem zweiten Schaltgerätebereich, in welchem eine Auslösebaugruppe aus einem Kurzschlussauslöser und einem Überlastauslöser angeordnet sind, wobei die Festschaltstücke auf mindestens einem Stabilisierungselement aufgesteckt sind.

Dazu beschreibt die WO 01/33595 A1 einen elektrischen Schutzschalter, insbesondere Motorschutzschalter mit einem Gehäuse aus Duroplast, einer Schaltkontaktanordnung, einer Auslöseeinheit mit mindestens einem Bimetallauslöser, einer auf ein Schaltschloss wirkenden und vom Bimetall betätigbare Auslösebrücke und einem Teileträger aus Isolierstoff für verschiedene, auf diesem Teileträger formatierbare Kontakt- und Anschlussteile der Auslöseeinheit. Bei diesem elektrischen Schutzschalter ist vorgesehen, die vormontierbaren Kontakt- und Anschlussteile der Auslöseeinheit in das Gehäuse oder einem Gehäuseteil zu verkleben, so dass die Befestigung dieser vormontierbaren Kontakt- und Anschlussteile im Gehäuse ohne zusätzliche Verbindung erfolgt. Dazu sind am Gehäuse Klebetaschen vorhanden, die mit Klebematerial befüllt sind. In diese Klebetaschen ragen Stifte der Auslöseeinheit, die in den Klebetaschen verklebbar sind. Durch die dauerhafte Klebeverbindung wird die Bimetallposition stabil gehalten. Thermische und mechanische Spannungen werden durch die Verwendung des Klebemittels und durch das Kleben erheblich gemindert, während die Wärme- und Formstabilität gewährleistet ist.

Der Nachteil am Stand der Technik besteht darin, dass Klebeverbindungen immer einem Alterungsprozess unterworfen sind und zudem die Montage aufwändig ist, da für eine Klebeverbindung immer zwei Teile passgenau zueinander geführt werden müssen.

Demgemäß besteht die Aufgabe der vorliegenden Erfindung darin, einen Leistungsschalter zu schaffen, der auch bei hohen Schaltleistungen stabile Gehäusewandungen aufweist und dabei eine einfache Montagehandhabung bietet.

Diese Aufgabe wird durch einen Leistungsschalter mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Leistungsschalter mit einem ersten Schaltgerätebereich gelöst, in welchem eine Löschkammervorrichtung und eine Kontaktschiebervorrichtung mit beweglichen Schaltstücken angeordnet sind, welche gegenüberliegend zu Festschaltstücken positioniert sind, und einem zweiten Schaltgerätebereich, in welchem eine Auslösegruppe aus einem Kurzschlussauslöser und einem Überlastauslöser angeordnet sind. Die Erfindung zeichnet sich dadurch aus, dass die Festschaltstücke auf mindestens einem der Gehäusestabilisierung im Auslösefall dienendem Stabilisierungselement aufgesteckt sind.

Die Gehäusewände der Schaltkammern des Leistungsschalters werden durch das erfindungsgemäße Stabilisierungselement auf Distanz gehalten. Das Stabilisierungselement ist als Bolzen ausgebildet und wird im letzten Montageschritt an den ersten Schaltgerätebereich angeschraubt. Dadurch stützen sich gegenüberliegende Außenwände des Leistungsschalters im Kurzschlussfall gegenseitig ab. Das erfindungsgemäße Stabilisierungselement ist derart ausgebildet, dass es in die Zwischenwände des ersten und zweiten Schaltgerätebereichs eingepasst ist, um die erforderlichen Luft- und Kriechstrecken zu gewährleisten. Dies führt dazu, dass gleichzeitig auch die Zwischenwände stabilisiert werden.

Erfindungsgemäß ist vorgesehen, dass die Stabilisierungselemente, die Bolzen, auf die Festschaltstücke und die Auslösebaugruppe aufgesteckt beziehungsweise angeklipst werden. Danach erfolgt die Montage in den zweiten Schaltgerätebereich. Dabei sorgen entsprechende Gegenkonturen für einen sicheren Halt. Der zweite Schaltgerätebereich wird dann auf den ersten Schaltgerätebereich aufgesetzt. Dabei legen sich die Stabilisierungselemente auch hier in entsprechende Fixierungsstrukturen. Diese Fixierungsstrukturen dienen gleichzeitig auch der Einhaltung der Luft- und Kriechstrecken. Abschließend werden die Stabilisierungselemente, die Bolzen, von außen beidseitig mit einer Schraube an den ersten Schaltgerätebereich fixiert.

Das erfindungsgemäße Stabilisierungselement ist vorzugsweise aus Kunststoff, insbesondere aus PA66 ausgebildet. Das Stabilisierungselement weist drei nebeneinander angeordnete Teilbereiche auf. Jeder Teilbereich umfasst zwei zueinander parallel ausgerichtete Führungsflächen, an welchen jeweils zwei sich gegenüber liegend angeordnete Nasen befinden. Jeweils zwischen den Teilbereichen des erfindungsgemäßen Stabilisierungselements, sind Fixierungsstrukturen vorgesehen. Die Fixierungsstrukturen sind U-förmig ausgebildet mit zwei parallel zueinander ausgebildeten Schenkeln und einem die Schenkel verbindenden Übergangsbereich. Diese Fixierungsstrukturen greifen in Gehäusestrukturen des Leistungsschalters und sorgen dafür, dass die Gehäusewandungen im Auslösefall positionsstabil fixiert sind.

Das erfindungsgemäße Stabilisierungselement, insbesondere für einen Leistungsschalter, stützt sich an den Zwischen- und Außenwänden des Unterteils ab. Die Wandausbiegung des Unterteils und somit auch des Oberteils wird dadurch verringert. Erfindungsgemäß ist vorgesehen, die Schaltstücke auf dem Stabilisierungselement zu fixieren, das dann wiederum im Ober- und Unterteil eingepasst wird. Die Montage ist dabei eindeutig und Baugruppen orientiert. Vorteilhaft ist außerdem, dass der konvektive Kühlkanal zur Kühlung der Strombahn ermöglicht wird. Die Montagereihenfolge muss zwar verändert werden, jedoch werden durch das Eindrücken des Stabilisierungselements die Wände des Unterteils in vorteilhafter Weise zueinander ausgerichtet. Das Höhenmaß der Festschaltstücke wird durch das klemmend wirkende Stabilisierungselement mit großer Genauigkeit eingestellt. Die beiden Schenkel der Festschaltstücke werden auseinander gehalten. Zudem werden Luft- und Kriechstrecken zwischen den Kammern sowie nach außen eingehalten.

Das erfindungsgemäße Stabilisierungselement ist vorzugsweise aus Kunststoff ausgebildet, insbesondere aus PA66. Die Montage sieht vor, dass auf die Stabilisierungselemente die Festschaltstücke und die Auslösebaugruppe angeklipst werden. Danach erfolgt die Montage ins Oberteil. Entsprechende Gegenkonturen sorgen für einen sicheren Halt. Das gesamte Oberteil wird dann auf das Unterteil aufgesetzt. Die beiden Stabilisierungselemente legen sich auch hier in entsprechende Gegenkonturen des Gehäuses. Diese dienen gleichzeitig der Einhaltung der Luft- und Kriechstrecken. Die Stabilisierungselemente werden dann von außen beidseitig vorzugsweise mit einer Schraube an das Unterteil fixiert.

Weitere Vorteile und Ausführungsformen der Erfindung werden nachfolgend anhand von Ausführungsbeispielen sowie anhand der Zeichnung erläutert.

Dabei zeigen schematisch:
Fig. 1 in einer perspektivischen Darstellung ein Ausführungsbeispiel eines erfindungsgemäßen Stabilisierungselements;
Fig. 2 in einer Schnittdarstellung das Stabilisierungselement direkt vor und nach der Montage auf einem Festschaltstück;
Fig. 3 in einer perspektivischen Darstellung das am Festschaltstück fixierte Stabilisierungselement;
Fig. 4 in einer perspektivischen Darstellung das Stabilisierungselement mit Festschaltstücken und Auslösebaugruppe;
Fig. 5 in einer perspektivischen Darstellung das Stabilisierungselement mit den Festschaltstücken integriert im zweiten Schaltgerätebereich;
Fig. 6 in einer perspektivischen Darstellung einen Ausschnitt aus Fig. 5, in welchem die Fixierung des Stabilisierungselements in der Gehäuseumgebung des Leistungsschalters dargestellt ist;
Fig. 7 in einer perspektivischen Darstellung das Stabilisierungselement aufgesteckt auf dem ersten Schaltgerätebereich;
Fig. 8 in einer perspektivischen Darstellung die Verschraubung des Stabilisierungselements am ersten Schaltgerätebereich.

Fig. 1 zeigt ein erfindungsgemäßes Stabilisierungselement 1, das in drei nebeneinander angeordneten Teilbereichen 2, 3, 4 unterteilt ist, wobei jeder Teilbereich 2, 3, 4 jeweils zwei sich gegenüberliegende Führungsflächen 5, 6 sowie einen die beiden Führungsflächen 5, 6 miteinander verbindenden Boden 7 aufweisen. An den Führungsflächen 5, 6 ist jeweils eine vorstehende Nase 8 angeordnet. Die Nasen 8 an den Führungsflächen 5, 6 sind sich gegenüberliegend angeordnet. Zwischen den Teilbereichen 2 und 3 sowie 3 und 4 sind Fixierungsstrukturen 9 angeordnet, die derart ausgebildet sind, dass sie in Gehäusestrukturen des Leistungsschalters positionsstabil eingreifen. Die Fixierungsstrukturen 9 sind U-förmig ausgebildet mit zwei parallel zueinander angeordneten Schenkeln 10, 11 sowie einem Übergangsbereich 12. Vom Übergangsbereich 12 der Führungsstruktur 9 ist ein stegförmiger Fortsatz 13 parallel, aber entgegen gerichtet zu den Schenkeln 10, 11 der Fixierungsstruktur 9 ausgebildet. Das Stabilisierungselement 1 ist durch Schrauben am Gehäuse des Leistungsschalters befestigt. Das Stabilisierungselement 1 ist aus Kunststoff, insbesondere aus PA66 ausgebildet.

In Fig. 2 ist das Stabilisierungselement 1 vor (Fig. 2 rechts) und nach (Fig. 2 links) der Montage an einem Feststellstück 14 dargestellt, das U-förmig ausgebildet ist, mit zwei parallel zueinander angeordneten Schenkel 15, 16 und einem Übergangsbereich 17. Vor der Montage (Fig. 2 rechts), befindet sich der Schenkel 15 des Festschaltstücks 14 unterhalb des Stabilisierungselementes 1 und der zweite Schenkel 16 oberhalb der Nasen 8 an den Führungsflächen 5, 6 des Stabilisierungselements 1. Nach der Montage (Fig. 2 links) ist der zweite Schenkel 16 des Festschaltstücks 14 unterhalb der Nase 8 des Stabilisierungselements 1 geklemmt. Aus Fig. 3 geht der Montagezustand vor der Verklemmung des Schenkels 16 unterhalb der Nase 8 des Stabilisierungselements 1 hervor.

In Fig. 4 ist das Stabilisierungselement 1 mit angeklipsten Festschaltstücken 14 und Auslösebaugruppe 18 dargestellt. In Fig. 5 ist die Baueinheit aus Stabilisierungselement 1, Festschaltstücken 14 und Auslösebaugruppe 18 der Fig. 4 montiert im Gehäuse des zweiten Schaltgerätebereichs, also des Oberteils 19 des Leistungsschalters dargestellt. Dabei greifen die Schenkel 10, 11 der Fixierungsstruktur 9 des Stabilisierungselements 1, die zwischen den Teilbereichen 2 und 3 sowie 3 und 4 angeordnet sind, in dafür vorgesehene Gegenkonturen 20 des Gehäuses des Oberteils 19 des Leistungsschalters ein. In Fig. 6 ist die Gegenkontur 20 für die Fixierungsstruktur 9 am Stabilisierungselement 1 vergrößert dargestellt.

Fig. 7 zeigt das Stabilisierungselement 1 aufgesteckt auf den ersten Schaltgerätebereich, das heißt auf dem Unterteil 21 des Leistungsschalters. Aus Fig. 7 geht hervor, dass im Gehäuse des Unterteils 21 die Gegenkonturen 22 vorgesehen sind, die die Fixierungsstruktur 9 des Stabilisierungselements 1 umfassen. Die Gegenkonturen 22 des Unterteils 21 sind dabei eng anliegend an die Schenkel 10, 11 der Fixierungsstruktur 9 ausgebildet. Die Fixierungsstruktur 9 greift demgemäß in eine Nut des Gehäuses des Unterteils 21.

Aus Fig. 8 geht die Lage des Stabilisierungselements 1 hervor, wenn es in einem Leistungsschalter verbaut ist, der aus einem Oberteil 19 und einem Unterteil 21 ausgebildet ist. Über eine Schraube 23 sind die Stabilisierungselemente 1 von außen beidseitig am Unterteil 21 fixiert.

Das erfindungsgemäße Stabilisierungselement, insbesondere für einen Leistungsschalter, stützt sich an den Zwischen- und Außenwänden des Unterteils ab. Die Wandausbiegung des Unterteils und somit auch des Oberteils wird dadurch verringert. Erfindungsgemäß ist vorgesehen, die Schaltstücke auf dem Stabilisierungselement zu fixieren, das dann wiederum im Ober- und Unterteil eingepasst wird. Die Montage ist dabei eindeutig und Baugruppen orientiert. Vorteilhaft ist außerdem, dass der konvektive Kühlkanal zur Kühlung der Strombahn ermöglicht wird. Die Montagereihenfolge muss zwar verändert werden, jedoch werden durch das Eindrücken des Stabilisierungselements die Wände des Unterteils in vorteilhafter Weise zueinander ausgerichtet. Das Höhenmaß der Festschaltstücke wird durch das klemmend wirkende Stabilisierungselement mit großer Genauigkeit eingestellt. Die beiden Schenkel der Festschaltstücke werden auseinander gehalten. Zudem werden Luft- und Kriechstrecken zwischen den Kammern sowie nach außen eingehalten.

Das Stabilisierungselement ist vorzugsweise aus Kunststoff ausgebildet, insbesondere aus PA66. Die Montage sieht vor, dass auf die Stabilisierungselemente die Festschaltstücke und die Auslösebaugruppe angeklipst werden. Danach erfolgt die Montage ins Oberteil. Entsprechende Gegenkonturen sorgen für einen sicheren Halt. Das gesamte Oberteil wird dann auf das Unterteil aufgesetzt. Die beiden Stabilisierungselemente legen sich auch hier in entsprechende Gegenkonturen des Gehäuses. Diese dienen gleichzeitig der Einhaltung der Luft- und Kriechstrecken. Die Stabilisierungselemente werden dann von außen beidseitig vorzugsweise mit einer Schraube an das Unterteil fixiert.

## Patentansprüche

1. Leistungsschalter mit einem ersten Schaltgerätebereich, in welchem eine Löschkammervorrichtung und eine Kontaktschiebervorrichtung mit beweglichen Schaltstücken angeordnet sind, welche gegenüber liegend zu Festschaltstücken positioniert sind und einem zweiten Schaltgerätebereich, in welchem eine Auslösebaugruppe (18) aus einem Kurzschlussauslöser und einem Überlastauslöser angeordnet sind, wobei die Festschaltstücke (14) auf mindestens einem der Gehäusestabilisierung im Auslösefall dienenden Stabilisierungselement (1) aufgesteckt sind, wobei die Gehäusewände der Schaltkammern des Leistungsschalters durch das Stabilisierungselement (1) auf Distanz gehalten werden, wobei das Stabilisierungselement (1) als Bolzen ausgebildet ist und im letzten Montageschritt an den ersten Schaltgerätebereich angeschraubt wird, **dadurch gekennzeichnet, dass** das Stabilisierungselement (1) in drei nebeneinander angeordnete Teilbereiche (2,3,4) unterteilt ist, wobei zwischen den Teilbereichen (2) und (3) beziehungsweise (3) und (4) Fixierungsstrukturen (9) angeordnet sind, die derart ausgebildet sind, dass sie in Gegenkonturen (20,22) des Leistungsschalters positionsstabil eingreifen, wobei die Fixierungsstrukturen (9) U-förmig ausgebildet sind mit zwei parallel zueinander ausgebildeten Schenkeln (10,11) und einem Übergangsbereich (12) und wobei vom Übergangsbereich (12) ein stegförmiger Fortsatz (13) parallel, aber entgegengerichtet zu den Schenkeln (10,11) der Fixierungsstruktur (9) ausgebildet ist.

2. Leistungsschalter nach Anspruch 1, **dadurch gekennzeichnet, dass** jeder Teilbereich (2,3,4) jeweils zwei sich gegenüber liegende Führungsflächen (5,6) aufweist, an welche sich gegenüber liegende Nasen (8) angeordnet sind.

3. Leistungsschalter nach einem der vorhergehenden Ansprüche, **dadurch gekennzeichnet, dass** das Stabilisierungselement (1) aus Kunststoff ausgebildet ist.

4. Leistungsschalter nach Anspruch 3, **dadurch gekennzeichnet, dass** der Kunststoff PA66 ist.

## Claims

1. Circuit breaker having a first switchgear region in which a quenching chamber apparatus and a contact slide apparatus with moving switching pieces are arranged, which switching pieces are positioned opposite fixed switching pieces, and having a second switchgear region in which a tripping assembly (18) comprising a short-circuit tripping device and an overload tripping device are arranged, wherein the fixed switching pieces (14) are mounted on at least one stabilization element (1) which serves to stabilize the housing in the event of tripping, wherein the housing walls of the switching chambers of the circuit breaker are kept at a distance by the stabilization element (1), wherein the stabilization element (1) is in the form of bolts and, in the final assembly step, is screwed to the first switchgear region, **characterized in that** the stabilization element (1) is subdivided into three subregions (2, 3, 4) which are arranged next to one another, wherein fixing structures (9) are arranged between the subregions (2) and (3) and, respectively, (3) and (4) and are designed in such a way that they engage in mating contours (20, 22) of the circuit breaker in a positionally stable manner, wherein the fixing structures (9) are U-shaped and have two limbs (10, 11), which are parallel to one another, and a transition region (12), and wherein a web-like projection (13) is formed parallel, but in the opposite direction, to the limbs (10, 11) of the fixing structure (9) from the transition region (12).

2. Circuit breaker according to Claim 1, **characterized in that** each subregion (2, 3, 4) has in each case two guide faces (5, 6) which are situated opposite one another and on which lugs (8) which are situated opposite one another are arranged.

3. Circuit breaker according to either of the preceding claims, **characterized in that** the stabilization element (1) is formed from plastic.

4. Circuit breaker according to Claim 3, **characterized in that** the plastic is PA66.

## Revendications

1. Interrupteur de puissance comprenant une première zone pour appareils de coupure, dans laquelle sont agencés un dispositif formant chambre d'extinction d'arc et un dispositif formant curseur de contact doté de pièces de contact mobiles positionnées en regard de pièces de contact fixes, et une seconde zone pour appareils de coupure, dans laquelle est disposé un ensemble de déclenchement (18) composé d'un déclencheur de court-circuit et d'un déclencheur de surcharge, les pièces de contact fixes (14) étant placées sur au moins un élément stabilisateur (1) servant à assurer la stabilisation de boîtier en cas de déclenchement, les parois de boîtier des chambres de coupure de l'interrupteur de puissance étant maintenues à distance par l'élément stabilisateur (1), lequel élément stabilisateur (1) se présente sous forme de boulon et est vissé sur la première zone pour appareils de coupure dans la dernière étape de montage, **caractérisé en ce que** l'élément stabilisateur (1) est subdivisé en trois parties (2, 3, 4) disposées côte à côte, entre les parties (2) et (3) resp. (3) et (4) étant disposées des structures de fixation (9) conformées de manière à s'engager en position stable dans des contre-profils (20, 22) de l'interrupteur de puissance, lesdites structures de fixation (9) étant réalisées en forme de U avec deux branches (10, 11) de conformation parallèle et une zone de transition (12) et depuis ladite zone de transition (12), un prolongement (13) en forme de nervure étant formé parallèlement mais en sens opposé aux branches (10, 11) de la structure de fixation (9).

2. Interrupteur de puissance selon la revendication 1, **caractérisé en ce que** chaque partie (2, 3, 4) présente à chaque fois deux surfaces de guidage (5, 6) se faisant face et sur lesquelles sont disposés des ergots (8) se faisant face.

3. Interrupteur de puissance selon l'une des revendications précédentes, **caractérisé en ce que** l'élément de stabilisation (1) est réalisé en matière plastique.

4. Interrupteur de puissance selon la revendication 3, **caractérisé en ce que** la matière plastique est du PA66.
